# FASCICULE DE BREVET EUROPEEN

(11) **EP 0 338 031 B1**
(45) Date de publication et mention de la délivrance du brevet: **16.09.1992**
(21) Numéro de dépôt: 88907016.5
(22) Date de dépôt: 28.07.1988
(51) Int. Cl.: H01R 13/56, H01J 29/90

(54) **Système de connexion d'un tube cathodique et un circuit imprimé**
System zur Verbindung einer Kathodenröhre mit einer gedruckten Schaltung
System for connecting a cathode tube and a printed circuit

(30) Priorité: 28.07.1987 FR 8710685
(43) Date de publication de la demande: 25.10.1989
(73) Titulaire: SOCIETE FRANCAISE METALLO (SA), F-94400 Vitry-sur-Seine (FR)
(72) Inventeur: CASSAN, Daniel, F-94370 Sucy-en-Brie (FR)
(74) Mandataire: Durand, Yves Armand Louis
(86) Numéro de dépôt international: FR8800391
(87) Numéro de publication internationale: WO8901248

(56) Documents cités:
- US-A- 3 423 717
- US-A- 3 839 697
- US-A- 4 273 400
- US-A- 4 445 739

## Description

Les connecteurs prévus pour assurer les liaisons électriques entre les différents éléments d'un tube cathodique et un circuit imprimé sont constitués selon la technique connue par un support en matière isolante dans lequel sont disposés circulairement les moyens de contact assurant les différentes liaisons.

Si les moyens de contact électrique avec le culot du tube cathodique sont protégés du fait qu'ils sont disposés à l'intérieur même du connecteur ,il en va différemment des sorties de contact destinées à être reliées au circuit imprimé, lesquelles doivent être en saillie à l'extérieur pour pouvoir pénétrer dans les trous correspondants précis pratiqués dans le circuit imprimé.

Ces moyens de contact sont constitués, on le sait,par des lames conductrices qui sont fragiles de conception, et il est indispensable de prendre de très grandes mesures de protection lors du conditionnement du connecteur pour les protéger de toute déformation quelconque durant le stockage, le transport,jusqu'à l'insertion du connecteur dans le circuit imprimé.

Pour parer à des détériorations éventuelles, on fait appel couramment à des emballages spécifiques entraînant des surcoûts non négligeables sans pour autant assurer la protection efficace désirée.

Des telles emballages sont connus e.g de US-A- 4273400 et US-A- 342 3 717.

L a présente invention permet de remédier aux inconvénients exposés ci-dessus par une disposition originale des éléments constitutifs du connecteur, qui peut alors être emballé sans précaution particulière, stocké, transporté et mis en place sur le circuit imprimé manuellement ou automatiquement dans les meilleures conditions.

Suivant l'invention, le connecteur est formé de deux parties en matière isolante, dont l'une est constituée par un boîtier porte-contacts l'autre par une pièce formant semelle, épousant la forme générale du boîtier auquel elle est associée.

La dite semelle comprend des logements intérieurs en nombre égal à celui des sorties de contact, qui assurent à la fois la protection et le guidage de ces sorties de contact incluses dans l'épaisseur de la semelle.

Le boîtier porte-contacts et la semelle constituant le connecteur peuvent être animés d'un mouvement relatif de coulissement de ces deux pièces entre elles pour provoquer, lors de l'insertion dans le circuit imprimé, l'affleurement puis le dépassement à la longueur prédéterminée des sorties de contact hors de leurs logements respectifs dans la semelle.

Ce résultat est obtenu grâce à la coopération de moyens de guidage et d'encliquetage solidaires du boîtier avec des trous pratiqués dans le circuit imprimé à cet effet.

On comprendra mieux les caractéristiques et avantages de l'invention en se référant à la description suivante et au dessin annexé sur lequel les figures 1, 2 et 3 représentent une coupe partielle schématique d'un mode de réalisation d'un connecteur suivant l'invention dans trois positions différentes par rapport au circuit imprimé, tandis que la figure 4 représente en vue perspective de dessus un connecteur complet pour tube cathodique assurant les liaisons moyenne et très haute tension entre le tube cathodique et le circuit imprimé correspondant.

Sur les figures 1,2 et 3, la référence 1 désigne le boîtier pourvu de contacts électriques (en nombre approprié).

L'un de ceux-ci est visible et porte la référence 2. Ces contacts bien entendu peuvent être pourvus des habituels éclateurs utilisés couramment, de type connu, non représenté ici, parce qu'ils ne font pas partie de l'invention.
La pièce formant semelle porte la référence 3. Le circuit imprimé associé est représenté en 4.

Un des moyens de guidage et d'encliquetage associé au connecteur est représenté dans trois positions différentes sur les trois figures. Il comprend d'une part une languette flexible 5 en matière isolante telle qu'en matière plastique, solidaire du boîtier 1 par une de ses extrémités, l'autre extrémité étant libre et terminée en forme de biseau 6. La languette 5 est pourvue d'une butée 7 et d'un épaulement 8 en retrait relativement au biseau 6. Il comprend d'autre part un logement 9 incluant une partie formant saillies internes 10, 10′, solidaire de la semelle 3, et dans lequel la languette 5 peut coulisser.

Deux moyens de guidage et d'encliquetage, et de préférence trois, tels que celui qui vient d'être décrit peuvent être répartis de même façon à la périphérie du connecteur.
Les moyens de guidage et d'encliquetage pourraient être de forme différente de ceux qui ont été donnés ci-dessus à titre d'exemple.

La figure 1 montre schématiquement et partiellement le connecteur 1-3 tel qu'il se présente au stade final de fabrication, prêt pour le stockage, le transport ou la manutention.

Il est présenté ici en regard du circuit imprimé associé 4 en vue d'y être fixé.
Dans cette position les sorties de contact 12 sont incluses dans leurs logements respectifs de protection tels que 11 percés en 11′ prévus dans la semelle 3. Cette dernière est encliquetée par l'intermédiaire de la butée 10′ associée à l'épaulement 8 de la languette 5, tandis que la butée 7 de la languette 5 assure le verrouillage de la semelle 3 par l'intermédiaire de la saillie 10 dont est pourvu le logement 9 solidaire de la semelle 3.

Sur la figure 2, une pression exercée sur la boîtier verticalement en réaction sur le circuit imprimé 4 provoque le déplacement latéral de la languette 5 par l'intermédiaire du biseau 6 sur le bord du trou 14 pratiqué dans le circuit imprimé 4. Ce déplacement provoque à son tour le déplacement latéral de la butée 7 de la languette 5 qui se dégage totalement de la saillie 10 prévue dans le logement 9 solidaire de la semelle 3. Dans ces conditions, la semelle 3 se trouve dégagée mécaniquement et peut subir une translation perpendiculaire au circuit imprimé 4 et orientée en direction du boîtier 1.

Sur la figure 3 qui représente la phase finale de mise en place et de fixation du connecteur sur le circuit imprimé 4, la poursuite à fond de la pression exercée sur le boîtier perpendiculairement au circuit imprimé 4 détermine simultanément d'une part l'encliquetage de la languette 5 sur le circuit imprimé 4 , d'autre part la semelle 3 entrant au contact du circuit imprimé 4 subit une translation perpendiculaire au dit circuit imprimé et orientée en direction du boîtier 1 et provoque le passage des sorties de contact 12 à travers les trous 11′ de la semelle 3 puis les trous 13 du circuit imprimé, entraînant le dépassement requis des dites sorties de contact 12 sur la face imprimée côté soudure en vue de subir l'opération de brasure qui les fixe au circuit imprimé 4 de la manière conventionnelle.

La description ci-dessus permet de constater que les conditions de protection des sorties de contact 12 sont parfaitement remplies jusqu'au dernier moment de manière simple et efficace.

La figure 4 représente une vue en perspective d'un connecteur complet conforme à l'invention. Ce connecteur assure à la fois les connexions moyenne tension et la connexion très haute tension de la grille d'un tube cathodique au circuit imprimé. Sur cette figure les références sont identiques à celles des figures 1, 2 et 3. Sont visibles le boîtier 1 et la semelle 3; une des languettes flexibles 5 et l'un des logements 9 solidaires de la semelle 3. La référence 15 désigne les trous prévus dans le boîtier pour le passage des broches du tube cathodique, tandis que l'orifice 16 désigne le passage prévu pour le câble de connexion très haute tension de la grille d'un tube cathodique.

Cette invention est applicable tout particulièrement aux connecteurs destinés à assurer les liaisons des éléments d'un tube cathodique avec un circuit imprimé tel qu'il a été décrit, mais elle est applicable à tous autres connecteurs nécessitant une protection efficace des sorties de contacts.

On notera finalement que l'invention préconisée ci-dessus pour assurer la protection des sorties de contacts des connecteurs-supports de tubes cathodiques durant le stockage et le transport pourrait être envisagée également pour la distribution et la manipulation en toute sécurité de ces connecteurs auxquels il serait donné une forme appropriée permettant la sélection et l'insertion directe du connecteur sur le circuit imprimé par l'intermédiaire de manipulateurs intégrés à des chaînes automatiques de montage des composants.

## Revendications

1. Système de connexion comprenant un connecteur pour tubes cathodiques tels que prévus pour la télévision, destiné à assurer les liaisons électriques entre les différents éléments du tube et un circuit imprimé correspondant, pourvu d'une partie protectrice des sorties de contacts durant le stockage, le transport et la manutention du connecteur sur le circuit imprimé, caractérisé en ce qu'il est constitué par un boîtier porte-contacts (1) supporté par une pièce coulissante formant semelle (3) épousant la forme du boîtier, pourvue de logements (11) percés en(11′) dans lesquels les sorties de contacts (12) sont insérées et ainsi protégées dans la position correspondant au stockage et au transport, étant maintenues dans la dite position par des moyens de guidage, d'encliquetage et de verrouillage (5-7-8) (9-10-10′) répartis entre le dit boîtier (1) et la dite semelle (3), les dits moyens de verrouillage de la semelle (3) sur le boîtier (1)étant forcés lorsque celle-ci est pressée sur le circuit imprimé correspondant (4) ,entraînant alors un mouvement de coulissement longitudinal entre le dit boîtier (1) et la dite semelle (3), provoquant la sortie des contacts (12) de leurs dits logements (11) par les trous (11′) de la semelle (3) et leur pénétration dans le circuit imprimé (4) en vue de leur brasure,par les trous (13) pratiqués à cet effet dans ce dernier (4), le connecteur étant rendu solidaire du dit circuit imprimé (4) par les moyens de verrouillage (5-7-8) agissant en moyens anti-retour.

2. Système de connexion selon la revendication 1, caractérisé en ce que les moyens de guidage, d'encliquetage et de verrouillage comprennent :
a) une languette flexible (5) en matière isolante solidaire du boîtier porte-contacts (1) par une de ses extrémités et pourvue sur sa longueur d'une butée (7), l'autre extrémité étant libre et terminée par un biseau (6) précédé d'un épaulement (8) formant retrait à la dite extrémité libre ;
b) un logement (9) faisant partie intégrante de la semelle (3) dans lequel la dite languette flexible peut coulisser, ce logement (9) pourvu de crans constituant saillies internes (10, 10′);
c) un passage foré (14) pratiqué dans le circuit imprimé (4) pour recevoir la dite extrémité libre de la languette flexible (5) de telle sorte qu'en raison de son élasticité cette dernière (5) lors de l'interpénétration boîtier-semelle pressée par l'intermédiaire de la butée (7) et l'épaulement (8) appuie de part et d'autre sur les saillies internes (10 et 10′) du logement (9) solidaire de la semelle (3),assurant un encliquetage en position de protection dans laquelle les contacts à préserver sont inclus dans leurs logements respectifs de protection (11), tandis que lors de la juxtaposition du dit ensemble connecteur avec le circuit imprimé (4), la dite languette flexible (5) pénètre dans ce dernier avec pour conséquence, en raison du biseau (6),de lui faire échapper les dites saillies internes d'encliquetage (10,10′) le dit épaulement (8) formant alors un moyen anti-retour par appui sur la face opposée du circuit imprimé (4), cette juxtaposition ayant pour effet lors de ce dernier mouvement de faire sortir les contacts (12) de leurs logements respectifs de protection (11) et de les faire pénétrer dans les trous (13) du circuit imprimé (4), pratiqués en regard, en vue de l'opération de brasure.

3. Système de connexion selon les revendications 1 et 2,caractérisé en ce qu'au moins deux languettes flexibles (5) et leurs logements respectifs (9) solidaires de la semelle (3) sont répartis à la périphérie du connecteur formé de l'ensemble boîtier-semelle.

4. Système de connexion selon les revendications 1 et 2, caractérisé en ce que les moyens de guidage et d'encliquetage peuvent être communs.

## Claims

1. Connecting system comprising a connector for cathode-ray tubes such as provided for the television, intended to ensure the electrical connections between the different elements of the tube and a corresponding printed circuit board, provided with a portion protecting contact outputs during the storage, the transport and the handling of the connector on the printed circuit board, characterized in that it is constituted by a contact-carrying casing (1) supported by a sliding part forming a sole (3) conforming to the shape of the casing, provided with recesses (11) bored at (11′) in which the contact outputs (12) are inserted and thus protected in the position corresponding to the storage and to the transport, while being maintained in the said position by guiding, engaging and locking means (5-7-8) (9-10-10′) distributed between the said casing (1) and the said sole (3), said means for locking the sole (3) onto the casing (1) being forced when the sole is pressed against the corresponding printed circuit board (4) then entailing a longitudinal sliding motion between said casing (1) and the said sole (3) causing the egress of the contacts (12) from their said recesses (11) through the holes (11′) of the sole (3) and their penetration into the printed circuit board (4) with a view for them to be brazed, through the holes (13) made for that purpose in the latter (4), the connector being fastened to the printed circuit board (4) by the locking means (5-7-8) acting as anti-return means.

2. Connecting system according to claim 1, characterized in that the guiding, engaging and locking means comprise :
a) a flexible tongue (5) of insulating material made fast to the contact-carrying casing (1) by one of its ends and provided with a stop (7) over its length, the other end being free and ending in a bevel (6) preceded by a shoulder (8) forming a step in the said free end ;
b) a recess (9) forming a part integral with the sole (3), in which the said flexible tongue may slide and this recess being provided with catches constituting internal projections (10, 10′) ;
c) a bored passage-way (14) formed in the printed circuit (4) to receive the said free end of the flexible tongue (5) in such a manner that, because of its elasticity the latter (5) upon the casing-sole interpenetration pressed through the medium of the stop (7) and the shoulder (8) is bearing on either side upon the inner catches (10 and 10′) of the recess (9) made fast to the sole (3), ensuring an interlocking in the protective position in which the contacts to be preserved are included in their respective protective recesses (11) whereas upon the juxtaposition of the said connector assembly with the printed circuit (4), the said flexible tongue (5) penetrates into the latter with the result due to the bevel (6) of causing it to escape from the said inner engaging projections (10, 10′), the said shoulder (8) then forming an anti-return means by bearing upon the opposite face of the printed circuit (4), this juxtaposition having the effect upon this latter motion of causing the contacts (12) to move out of their respective protective recesses (11) and to cause them to penetrate into the holes (13) of the printed circuit (4) formed in confronting relationship with a view to allow the brazing operation.

3. Connecting system according to claims 1 and 2, characterized in that at least two flexible tongues (5) and their respective recesses (9) made fast to the sole (3) are distributed at the periphery of the connector formed of the casing-sole assembly.

4. Connecting system according to claims 1 and 2, characterized in that the guiding and interlocking means may be common (11).

## Patentansprüche

1. Anschlusssystem mit einem Steckverbinder für wie für das Fernsehen vorgesehene Kathodenstrahlröhren und das bestimmt ist, die elektrischen Verbindungen zwischen den verschiedenen Elementen der Röhre und einer entsprechenden gedruckten Schaltung zu gewährleisten, und das mit einem Schutzbereich für die Kontaktaustritte während der Lagerung, dem Transport und der Handhabung des Steckverbinders an der gedruckten Schaltung versehen ist, dadurch gekennzeichnet, dass es aus einem Kontakthalterungsgehäuse (1) besteht, welches von einem an die Gestalt des Gehäuses angepassten, eine Fussplatte bildenden Gleitstück (3) getragen wird, welches mit bei (11′) gebohrten Aufnahmen (11) versehen ist, in welchen die Kontaktaustritte (12) eingefügt und somit in der der Lagerung und dem Transport entsprechenden Stellung geschützt sind, wobei sie in der besagten Stellung durch zwischen dem besagten Gehäuse (1) und der besagten Fussplatte (3) verteilten Führungs-, Einrast- und Verriegelungsmittel (5-7-8) (9-10-10′) gehalten werden, wobei die besagten Mittel zur Verriegelung der Fussplatte (3) an dem Gehäuse (1) forciert werden, wenn die letztere an die entsprechende gedruckte Schaltung (4) gedrückt wird, jeweils unter Veranlassung einer Längsgleitbewegung zwischen dem besagten Gehäuse (1) und der besagten Fussplatte (3), wodurch der Austritt der Kontakte (12) aus ihren besagten Aufnahmen (11) durch die Löcher (11′) der Fussplatte (3) und deren Eindringen in die gedruckte Schaltung (4) zwecks deren Verlötung durch die für diesen Zweck in der letzteren (4) gebildeten Löcher (13) verursacht wird, wobei der Steckverbinder mit der besagten gedruckten Schaltung (4) durch die auf Rückversicherungsmittel einwirkenden Verriegelungsmittel (5-7-8) fest verbunden ist.

2. Anschlusssystem nach Anspruch 1 dadurch gekennzeichnet, dass die Führungs-, Einrast- und Verriegelungsmittel umfassen :
a) eine biegsame Zunge (5) aus Isolierwerkstoff, die mit einem ihrer Enden mit dem Kontakthalterungsgehäuse (1) fest verbunden und über ihre Länge mit einem Anschlag (7) versehen ist, wobei das andere Ende frei ist und mit einer Abschrägung (6) endet, vor der eine, einen Rücksprung zu dem besagten freien Ende bildende Schulter (8) vorgeordnet ist ;
b) eine einen einstückigen Teil mit der Fussplatte (3) bildende Aufnahme (9), in welcher die besagte biegsame Zunge gleiten kann, wobei diese Aufnahme mit innere Ansätze (10, 10′) bildenden Rasten versehen ist ;
c) einen in der gedruckten Schaltung (4) gebohrten Durchgang (14), um das besagte freie Ende der biegsamen Zunge (5) derart aufzunehmen, dass wegen ihrer Elastizität, diese letztere (5) bei dem über den Anschlag (7) und der Schulter (8) gedrückten Ineinandergreifen von Gehäuse und Fussplatte beiderseits der inneren Ansätzen (10 und 10′) der mit der Fussplatte (3) fest verbundenen Aufnahme (9) drückt und ein Einrasten in der Schutzstellung bewirkt, in welcher die zu schützenden Kontakte in ihren jeweiligen Schutzaufnahmen (11) eingefügt sind, während bei dem Nebeneinanderstellen der besagten Steckverbindereinheit mit der gedruckten Schaltung (4), die besagte biegsame Zunge (5) in diese letztere eindringt mit der Folge, dass, wegen der Abschrägung (6), sie den besagten inneren Einrastungsansätzen (10, 10′) ausweicht, wobei die besagte Schulter (8) dann ein Rückkehr verhinderndes Mittel durch Abstützung an der entgegengesetzten Seite der gedruckten Schaltung (4) bildet, wobei dieses Nebeneinanderstellen bei dieser letzteren Bewegung die Wirkung hat, die Kontakte (12) aus ihren jeweiligen Schutzaufnahmen (11) herauszuschieben und sie in die gegenüberliegend ausgebildeten Löcher (13) der gedruckten Schaltung (4) einzuführen, zum Zweck des Verlötungsvorgangs.

3. Anschlusssystem gemäss Ansprüchen 1 und 2, dadurch gekennzeichnet, dass wenigstens zwei biegsame Zungen (5) und deren mit der Fussplatte (3) fest verbundene jeweilige Aufnahmen (9) am Umfang des durch die aus Gehäuse und Fussplatte bestehende Einheit gebildeten Steckverbinders verteilt sind.

4. Anschlusssystem nach den Ansprüchen 1 und 2, dadurch gekennzeichnet, dass die Führungs-und Einrastungsmittel (11) gemeinsam sein können.
